# EUROPÄISCHE PATENTSCHRIFT

(11) **EP 0 253 021 B1**
(45) Veröffentlichungstag und Bekanntmachung des Hinweises auf die Patenterteilung: **16.05.1990**
(21) Anmeldenummer: 86115968.9
(22) Anmeldetag: 18.11.1986
(51) Int. Cl.: F42B 14/06, F42B 10/48

(54) **Reichweitenbegrenztes, pfeilstabilisiertes Unterkalibergeschoss für eine Rohrwaffe**
Wing-stabilized sub-calibre missile with a limited range for barrel weapons
Projectile sous-calibré à portée limitée du type flèche pour arme à canon

(30) Priorität: 24.04.1986 DE 3613866
(43) Veröffentlichungstag der Anmeldung: 20.01.1988
(73) Patentinhaber: Rheinmetall GmbH, 40880 Ratingen (DE)
(72) Erfinder: Kruse, Heinz-Josef, Dr.-Ing., D-4030 Ratingen 1 (DE); Theis, Ulrich, Dr.-Ing. Phys., D-4330 Mülheim (DE); Pahnke, Klaus-Dieter, Dipl.-Ing., D-5650 Solingen 11 (DE); Becker, Wilfried, Dipl.-Ing., D-4000 Düsseldorf (DE); Wallow, Peter, Dipl.-Ing., D-4000 Düsseldorf 12 (DE)

(56) Entgegenhaltungen:
- EP-A- 0 154 762
- DE-A- 2 747 313
- GB-A- 1 405 329

## Beschreibung

Die Erfindung betrifft einen Gegenstand nach dem Oberbegriff des Patentanspruchs.

Bekannt ist ein gattungsgleiches Geschoß aus der DE-PS 27 47 313. Es weist in einem widerstandsstabilisierenden, konischen Heckteil parallel zur Geschoßlängsachse angeordnete Bohrungen auf, welche jeweils konvergent-divergent als Überschalldiffusoren ausgebildet sind (Lochkegelleitwerk). Das bekannte Geschoß zeichnet sich aus durch zuverlässige Reichweitenbegrenzung, wobei es sich vor allem für bei Panzerkanonen übliche Kaliber eignet. Im Kaliberbereich, welcher Maschinenkanonen vorbehalten ist, lassen sich die Bohrungen nicht mehr zum Erzielen einer hinreichend zuverlässigen Reichweitenbegrenzung des Geschosses gestalten.

Der Erfindung liegt die Aufgabe zugrunde, ein gattungsgleiches Geschoß zu schaffen, welches sich auch für den Maschinenkanonen vorbehaltenen Kaliberbereich eignet. Gelöst wird die Aufgabe nach der Lehre des Patentanspruchs mit ihren im kennzeichnenden Teil angegebenen erfinderischen Merkmalen.

Dabei erweist sich als vorteilhaft, daß sich die erfinderisch Lehre bei klein- und großkalibrigen gattungsgleichen Geschossen mit vergleichsweise geringem Aufwand verwirklichen läßt.

Die Erfindung wird nachstehend anhand eines schematisch dargestellten Ausführungsbeispiels näher erläutert.

Es zeigen:
Figur 1: ein Geschoß nach der Erfindung im seitlichen Aufriß,
Figur 2: einen Schnitt nach der Linie 11-11 in Figur 1 und
Figur 3: einen analogen Schnitt durch ein modifiziertes Geschoß.

Gemäß Figur 1 und Figur 2 der Zeichnung ist ein Unterkalibergeschoß 10 mit einem Geschoßkörper 11 und einem Leitwerk 20 mit einer eine Unwucht begründenden (zur Verdeutlichung sehr groß dargestellten) Ausnehmung 12 versehen, welche sich umfangsseitig parallel zur Geschoßlängsachse erstreckt. Die Flügel des Leitwerks 20 sind zum Erzielen eines Dralls auf nicht dargestellte Weise angestellt.

Das nach dem Verlassen des Waffenrohres von einem nicht dargestellten Treibkäfig befreite Unterkalibergeschoß 10 wird durch das Leitwerk 20 sehr rasch auf eine hohe Drehzahl um die Geschoßlängsachse A gebracht. Dabei liegt eine untere kritische Drehzahl nk1 nur so kurzfristig vor, daß keine Resonanz eintreten kann. Nach einem raschen Anstieg der Drehzahl nähert sich deren Wert einer oberen kritischen Drehzahl nₖ₂ derart, daß die Zeit ihres Vorliegens ausreicht, um Resonanz mit Zerstörung des Unterkalibergeschosses (10) eintreten zu lassen.

Der nachfolgenden Aufstellung ist eine Betrachtung zweier unterschiedlicher Geschosse zugrundegelegt.

## Patentansprüche

1. Reichweitenbegrenztes, widerstandsstabilisiertes Unterkalibergeschoß (10) für eine Rohrwaffe, mit Mitteln zum Erzeugen einer Geschoßrotation beziehungsweise eines Dralls während des Geschoßfluges, gekennzeichnet durch folgende Merkmale:
das Geschoß (10) ist auf vorgebbare Weise unwuchtig gestaltet,
zur Geschoßstabilisierung ist ein Flügelleitwerk (20) vorgesehen, dessen, Flügel zum Erzielen des Dralls angestellt sind und
der Drall entspricht zu einem vorgegebenen Zeitpunkt und damit nach Zurücklegen einer entsprechenden Entfernung des Geschosses (10) auf seiner Flugbahn einer kritischen Drehzahl des Geschosses (10) mit einer zur Zerstörung des Geschosses (10) führenden Resonanz.

2. Geschoß nach Anspruch 1, dadurch gekennzeichnet, daß das Geschoß (10) eine die Unwucht begründende Ausnehmung (12) aufweist, welche sich umfangsseitig parallel zur Geschoßlängsachse (A) erstreckt.

## Revendications

1. Projectile sous-calibré (10) à portée limitée et à stabilisée par résistance pour une arme à tube, comportant des moyens destinés à produire une rotation du projectile relativement à une rotation pendant le vol du projectile, caractérisé par les propriétés suivantes:
le projectile (10) est réalisé d'une manière déséquilibrée prédéterminable,
un stabilisateur à ailettes, dont les ailettes sont calées pour obtenir la rotation, est prévu pour stabiliser le projectile,
la rotation correspond à un instant prédéterminé et ainsi, après qu'ait été parcourue une distance correspondante du projectile (10) sur sa trajectoire de vol, à une vitesse de rotation critique du projectile (10), avec une résonance aboutissant à la destruction du projectile (10).

2. Projectile selon la revendication 1, caractérisé en ce que le projectile (10) présente un évidement provoquant le balourd et s'étendant circonférentiellemnt, parallèlement à l'axe longitudinal du projectile (A).

## Claims

1. Drag-stabilised sub-calibre missile (10) with limited range for a barrel weapon, with means for generating rotation or spin of the missile during flight characterised by the following features:
the missile (10) is preselectably unbalanced,
for stabilisation of the missile a fin control unit (20) is provided wherein the fins are set to obtain the spin, and
the spin corresponds, at a preselected instant and thus after a corresponding distance has been covered by the missile (10) along its flight path, to a critical rotation rate of the missile (10) with resonance leading to destruction of the missile (10).

2. Missile in accordance with Claim 1, characterised by the fact that the missile (10) has a recess (12) which determines the imbalance and which extends on the periphery parallel to the longitudinal axis (A) of the missile.
